# EUROPÄISCHE PATENTSCHRIFT

(11) **EP 1 980 756 B1**
(45) Veröffentlichungstag und Bekanntmachung des Hinweises auf die Patenterteilung: **24.04.2013**
(21) Anmeldenummer: 08006852.1
(22) Anmeldetag: 04.04.2008
(51) Int. Cl.: F15B 15/08, F15B 15/22

(54) **Fluidbetätigte Drehantriebsvorrichtung**
Fluid-actuated rotary drive
Vérin rotatif

(30) Priorität: 13.04.2007 DE 102007017418
(43) Veröffentlichungstag der Anmeldung: 15.10.2008
(73) Patentinhaber: FESTO AG & Co. KG, 73734 Esslingen (DE)
(72) Erfinder: Ling, Jürgen, 71679 Asperg (DE); Mall, Thomas, 71334 Waiblingen (DE)
(74) Vertreter: Abel, Martin

(56) Entgegenhaltungen:
- DE-A1- 3 306 480
- DE-A1- 10 317 280
- DE-C1- 19 519 939
- FR-A- 1 341 239
- US-A- 2 975 767

## Beschreibung

Die Erfindung betrifft eine fluidbetätigte Drehantriebsvorrichtung, mit einer an einem Grundkörper drehbar gelagerten Abtriebswelle, die zu einer rotativen Abtriebsbewegung antreibbar ist, indem sie über eine drehfest mit ihr verbundene oder verbindbare Abtriebsverzahnung mit einer Zahnstange mindestens eines in einem Arbeitsraum des Grundkörpers quer zur Drehachse der Abtriebswelle linear verschiebbar gelagerten Antriebsteils in Verzahnungseingriff steht, wobei das Antriebsteil an seinem vorderen Endbereich einen Antriebskolben aufweist, der mit der Innenumfangsfläche des Arbeitsraumes derart in Dichtkontakt steht, dass er den Arbeitsraum unter gegenseitiger Abdichtung in eine vor dem Antriebskolben liegende Beaufschlagungskammer und eine hinter dem Antriebskolben liegende, die Zahnstange aufnehmende Zahnstangenkammer unterteilt, wobei die Beaufschlagungskammer über einen fluidischen Steuerkanal mit einem Antriebsfluid beaufschlagbar ist, um das Antriebsteil zur Ausführung einer Arbeitsbewegung in Richtung einer Rückwand des Arbeitsraumes zu verschieben, und wobei sich die die Zahnstange enthaltende Zahnstangenkammer ausgehend von dem Antriebskolben bis zu der Rückwand erstreckt und ständig mit der Atmosphäre verbunden ist, wobei das Antriebsteil in der Zahnstangenkammer einen fluidischen Stoßdämpfer trägt, der zum Abbremsen der Arbeitsbewegung mit einer an der Rückwand angeordneten Anschlagfläche kooperiert, wobei ferner der Stoßdämpfer ein an dem Antriebsteil befestigtes und über seine gesamte Länge im Innenraum eines Rohrabschnittes des Antriebsteils aufgenommenes Stoßdämpfergehäuse und eine diesbezüglich verschiebbare, in Richtung zu der Anschlagfläche aus dem Stoßdämpfergehäuse herausragende Stoßdämpferstange aufweist.

Eine aus der DE 19803819 B4 bekannte Drehantriebsvorrichtung enthält zwei zueinander parallele, gegensinnig verschiebbare Antriebsteile, die über eine an ihnen vorgesehene Zahnstange mit der zu einer Abtriebswelle gehörenden Abtriebsverzahnung in Verzahnungseingriff stehen. Jedes Antriebsteil verfügt über einen Kolben, der in einem das Antriebsteil aufnehmenden Arbeitsraum eine Beaufschlagungskammer abtrennt, die mit einem Steuerfluid beaufschlagbar ist, um das zugeordnete Antriebsteil zur Ausführung einer linearen Arbeitsbewegung zu verschieben. Bei dieser Arbeitsbewegung wird durch den Verzahnungseingriff eine Rotationsbewegung der Abtriebswelle hervorgerufen. Bei dieser bekannten Drehantriebsvorrichtung enthält jedes Antriebsteil zwei Antriebskolben, die die Zahnstange zwischen sich aufnehmen. Jeder Antriebskolben begrenzt eine Beaufschlagungskammer, sodass das Antriebsteil durch unmittelbare Fluidbeaufschlagung aktiv in die eine oder andere Richtung verlagerbar ist.

Vor allem bei einem Betrieb mit hoher Geschwindigkeit und/oder an der Abtriebswelle angeordneten großen Massen kann die Struktur der Drehantriebsvorrichtung beim Aufprall der Antriebsteile in ihren Hubendlagen hohen Beanspruchungen unterliegen.

Um der vorgenannten Belastungsproblematik entgegenzuwirken, wurde in der DE 19613129 A1 bereits vorgeschlagen, einen fluidischen Stoßdämpfer in das Antriebsteil zu integrieren, der bei Erreichen der Hubendlage auf eine Abschlusswand des Grundkörpers auftrifft und für ein relativ sanftes Abbremsen des Antriebsteils sorgt. Die Stoßdämpferstange des fluidischen Stoßdämpfers ragt durch den Antriebskolben hindurch in eine dem Antriebsteil vorgelagerte Kammer des Arbeitsraumes, die auch als Beaufschlagungskammer zum Hervorrufen einer Arbeitsbewegung des Antriebsteils genutzt wird. Hierbei ist es zur Vermeidung von Funktionsstörungen des Stoßdämpfers unerlässlich, den Bereich zwischen Stoßdämpferstange und Antriebskolben abzudichten, sodass in das normalerweise gegen externen Überdruck nicht abgedichtete Stoßdämpfergehäuse kein Antriebsfluid eintreten kann. Ein solcher Fluideintritt würde das Dämpfungsverhalten beeinträchtigen. Die hierzu erforderlichen Abdichtmaßnahmen erfordern einen Mehraufwand bei der Herstellung der Drehantriebsvorrichtung und unterliegen außerdem einem allmählichen Verschleiß, sodass eine regelmäßige Wartung notwendig ist.

Einer vergleichbaren Problematik unterliegt die in der DE 33 06 480 A1, dort insbesondere anhand Figur 4 beschriebene Vorrichtung der eingangs genannten Art. Diese enthält zwei Antriebsteile, die jeweils axial durchbrochen sind und jeweils einen Stoßdämpfer aufnehmen, dessen Gehäuse dazu beiträgt, eine vor dem Antriebskolben liegende Beaufschlagungskammer von einer rückseitigen Zahnstangenkammer abzuteilen.

Nun könnte zwar daran gedacht werden, auf speziell ausgelegte fluidische Stoßdämpfer zurückzugreifen, bei denen das Stoßdämpfergehäuse gegen Überdruck von außen abgedichtet ist. Dies verteuert jedoch die Herstellung des Stoßdämpfers und somit wiederum auch der Drehantriebsvorrichtung als solche.

Bei einem aus der DE 44 28 302 A1 bekannten Drehmodul ist der Stoßdämpfer außerhalb des Grundkörpers angeordnet, sodass er nur dem Umgebungsdruck ausgesetzt ist. Für seine Unterbringung ist dadurch jedoch ein erhöhter Platzbedarf erforderlich und es bedarf zusätzlicher Maßnahmen, um ihn mit dem Antriebskolben bewegungsmäßig zu koppeln.

Es ist eine wesentliche Aufgabe der vorliegenden Erfindung, eine Drehantriebsvorrichtung zu schaffen, die mit nur moderatem Aufwand hohe Arbeitsgeschwindigkeiten und/oder die Bewegung großer Massen ermöglicht, ohne die Gesamtstruktur einer Überbeanspruchung auszusetzen.

Zur Lösung dieser Aufgabe ist bei einer die eingangs genannten Merkmale aufweisenden Drehantriebsvorrichtung vorgesehen, dass der fluidische Stoßdämpfer durch den Antriebskolben von der Beaufschlagungskammer dicht abgeschottet ist, wobei er mit seinem Stoßdämpfergehäuse von der dem Antriebskolben entgegengesetzten Stirnseite her in den Innenraum des Rohrabschnittes eingesteckt ist, so dass sich das Stoßdämpfergehäuse im Innenraum des Rohrabschnittes mit seiner rückseitigen Stirnfläche an dem Antriebskolben axial abstützt, wobei das Stoßdämpfergehäuse durch einen ihm an der Seite der Stoßdämpferstange vorgelagerten, an der Innenumfangsfläche des Rohrabschnittes fixierten Sicherungsring in dem Rohrabschnitt gehalten ist.

Somit erfährt die Arbeitsbewegung des mindestens einen Antriebsteils eine Aufpralldämpfung durch einen von ihm getragenen fluidischen Stoßdämpfer. In Frage kommt hier vor allem ein hydraulischer Stoßdämpfer, aber auch ein pneumatischer Stoßdämpfer. Die stoßdämpfende Wirkung setzt vor dem Erreichen der hinteren Hubendlage des Antriebsteils ein, wenn dieses durch Fluidbeaufschlagung der Beaufschlagungskammer zu einer Arbeitsbewegung veranlasst wird. Indem der Stoßdämpfer durch den Antriebskolben von der Beaufschlagungskammer abgeschottet ist, unterliegt er nicht der darin zum Hervorrufen der Arbeitsbewegung erfolgenden Druckerhöhung und erfährt keinerlei Funktionsbeeinträchtigungen durch das in die Beaufschlagungskammer eingespeiste Antriebsfluid. Die die Zahnstange aufnehmende Zahnstangenkammer kommuniziert ständig mit der Atmosphäre, sodass sich darin kein unerwünschter Überdruck aufbauen kann. Indem sich die Zahnstangenkammer bis zur Rückwand der Arbeitskammer erstreckt, kann der Stoßdämpfer problemlos mit einer an dieser Rückwand angeordneten Anschlagfläche kooperieren.

Die Drehantriebsvorrichtung kann mit nur einem in einem dafür vorgesehenen Arbeitsraum untergebrachten Antriebsteil ausgestattet sein. Dies reicht aus, wenn die Rückstellung des Antriebsteils in ihre den Ausgangspunkt der Arbeitsbewegung markierende vordere Hubendlage beispielsweise durch eine auf die Abtriebswelle einwirkende Rückstellfeder hervorgerufen wird oder durch die zu verdrehenden Komponenten selbst, die, insbesondere über einen zwischengeschalteten Drehteller, beim Einsatz der Drehantriebsvorrichtung mit der Abtriebswelle verbunden sind.

Besonders zweckmäßig wird allerdings eine Drehantriebsvorrichtung angesehen, die über zwei separate Arbeitsräume verfügt, in denen jeweils ein Antriebsteil untergebracht ist, wobei beide Antriebsteile über eine mit der Abtriebsverzahnung kooperierende Zahnstange verfügen und wobei die beiden Antriebsteile durch Fluidbeaufschlagung gegensinnig antreibbar sind, um durch Fluidkraft eine aktive Rotationsbewegung der Abtriebsverzahnung in beiden Drehrichtungen hervorrufen zu können. Hier können dann nur ein Antriebsteil oder beide Antriebsteile mit einem fluidischen Stoßdämpfer ausgestattet sein. Unabhängig davon, ob das zweite Antriebsteil einen eigenen fluidischen Stoßdämpfer aufweist oder nicht, ist es zweckmäßigerweise identisch ausgebildet wie das erfindungsgemäß mit einem fluidischen Stoßdämpfer ausgestattete erste Antriebsteil.

Es besteht auch die Möglichkeit, zwischen Abtriebsverzahnung und Abtriebswelle eine Kupplungseinrichtung zwischenzuschalten, die in der Lage ist, die Antriebsverbindung zwischen diesen Komponenten zeitweilig zu trennen. Dies geschieht, wenn die Abtriebswelle nicht abwechselnd hin und her gehend rotativ angetrieben werden soll, sondern wenn eine unidirektionale getaktete Rotationsbewegung gewünscht ist, beispielsweise bei einer Ausgestaltung der Drehantriebsvorrichtung als Rundschalttisch. Eine solche Kupplungseinrichtung könnte beispielsweise nach dem Vorbild der in der DE 10222815 A1 beschriebenen Bauform ausgeführt sein.

Optimal lässt sich der Stoßdämpfer in einem sich rückseitig an den Antriebskolben anschließenden Rohrabschnitt des Antriebsteils unterbringen, der an seinem Außenumfang die Zahnstange trägt. Dadurch wird für den Einbau des Stoßdämpfers nicht mehr Platz beansprucht, als für die ansonsten gewünschte Funktionalität der Drehantriebsvorrichtung sowieso erforderlich ist. Der Stoßdämpfer ist in den Rohrabschnitt eingeschoben, sodass er sich mit seiner Rückseite an dem bevorzugt durchbrechungslosen Antriebskolben abstützt, der sich an den Rohrabschnitt anschließt.

Vorteilhafte Weiterbildungen der Erfindung gehen aus den Unteransprüchen hervor.

Es wäre zwar prinzipiell denkbar, bei ausreichend großem Hub des Stoßdämpfers einen hubunabhängig ständigen Kontakt zwischen dem Stoßdämpfer und der Anschlagfläche vorzusehen. Da es jedoch in der Regel genügt, nur eine kurze Wegstrecke der Arbeitsbewegung abzudämpfen, wird man die Stoßdämpfmaßnahmen zweckmäßigerweise so auslegen, dass der Stoßdämpfer in der vorderen Hubendlage des Antriebsteils von der Anschlagfläche abgehoben ist.

Die Anschlagfläche kann unmittelbar die Innenfläche der den Arbeitsraum rückseitig begrenzenden Rückwand sein. Zweckmäßigerweise ist sie jedoch an einem bezüglich der Rückwand gesonderten Anschlagglied ausgebildet, das einstellbar an der Rückwand gehalten ist, sodass in gewissem Rahmen eine Variation derjenigen Hubposition des Antriebsteils möglich ist, bei der die Dämpfungsphase einsetzt. Das Anschlagglied kann insbesondere ein in die Rückwand eingeschraubtes Schraubglied sein.

Der fluidische Stoßdämpfer ist zweckmäßigerweise konventionell aufgebaut, mit einem in der Regel zylindrischen Stoßdämpfergehäuse und einer diesbezüglich linear verschiebbaren Stoßdämpferstange, wobei eine Relativbewegung dieser beiden Komponenten innerhalb des Stoßdämpfergehäuses die für den Abbremsvorgang verantwortliche Verdrängung eines hydraulischen und/oder gasförmigen Fluides zur Folge hat. Der Stoßdämpfer kann beispielsweise gemäß der in der EP 1081408 B1 beschriebenen Bauform ausgeführt sein.

Um ungeachtet der stoßdämpfenden Wirkung ein unerwünschtes Aufprallgeräusch des Antriebsteils beim Erreichen der hinteren Hubendlage zu vermeiden, kann an der Innenseite der Rückwand der Arbeitskammer ein insbesondere aus Elastomermaterial bestehendes elastisches Pufferelement angeordnet sein, auf das das Antriebsteil auflaufen kann.

Für die Kommunikation der Zahnstangenkammer mit der Atmosphäre kann prinzipiell ein gesonderter Entlüftungskanal vorgesehen werden. Kostengünstiger ist es jedoch, die ständige Entlüftung insbesondere ausschließlich durch zwischen Bauteilen der Drehantriebsvorrichtung konstruktionsbedingt sowieso vorhandene Zwischenräume hindurch vorzunehmen. So kann eine Entlüftung beispielsweise durch den Bereich des Verzahnungseingriffes von Zahnstange und Abtriebsverzahnung hindurch stattfinden, und dann weiter an der Abtriebsverzahnung vorbei und durch die für die Lagerung der Abtriebswelle vorgesehenen Drehlagerungsmittel hindurch.

Nachfolgend wird die Erfindung anhand der beiliegenden Zeichnung näher erläutert. In dieser zeigen:
- Figur 1: eine bevorzugte erste Bauform der erfindungsgemäßen Drehantriebsvorrichtung in einer perspektivischen Ansicht,
- Figur 2: einen Schnitt durch die Drehantriebsvorrichtung aus Figur 1 mit einer zur Drehachse der Abtriebswelle rechtwinkeligen Schnittebene gemäß Linie II-II, wobei sich das mit einem fluidischen Stoßdämpfer bestückte Antriebsteil in seiner vorderen Hubendlage befindet, und
- Figur 3: eine Schnittdarstellung entsprechend Figur 2 bei in die hintere Hubendlage verschobenem Antriebsteil und dementsprechend aktiviertem fluidischem Stoßdämpfer.

Die insgesamt mit Bezugsziffer 1 bezeichnete Drehantriebsvorrichtung enthält einen eine Gehäusefunktion übernehmenden Grundkörper 2 mit beim Ausführungsbeispiel quaderähnlicher Formgebung.

An dem Grundkörper 2 ist eine Abtriebswelle 3 drehbar gelagert. Ihre durch ihre Längsachse definierte Drehachse 4 fällt beim Ausführungsbeispiel mit der Hochachse 5 des Grundkörpers 2 zusammen. Der Grundkörper 2 ist in Richtung der Hochachse 5 von einer Durchgangsöffnung 6 durchsetzt, in der sich die Abtriebswelle 3 erstreckt. Die zwischen der Abtriebswelle 3 und dem Grundkörper 2 wirksamen Drehlagermittel, insbesondere eine Wälzlagereinrichtung, sind in der Zeichnung nicht weiter ersichtlich.

Mit der Abtriebswelle 3 ist eine zu der Drehachse 4 koaxiale Abtriebsverzahnung 7 drehfest verbunden. Diese ist insbesondere von einem Abtriebsritzel gebildet. Die Abtriebsverzahnung 7 befindet sich zweckmäßigerweise innerhalb der Durchgangsöffnung 6.

Abtriebsverzahnung 7 und Abtriebswelle 3 können ständig drehfest miteinander verbunden sein, wobei es sich um ein einstückiges Bauteil handeln kann. Alternativ ist es aber auch möglich, eine nur strichpunktiert angedeutete Kupplungseinrichtung 8 zwischen die Abtriebsverzahnung 7 und die Abtriebswelle 3 zwischenzuschalten, die ein wahlweises Herstellen und Trennen einer drehfesten Verbindung ermöglicht. Für bestimmte Anwendungen der Drehantriebsvorrichtung 1 ist dies gewünscht.

Quer zu der Drehachse 4 auf einander entgegengesetzten Umfangsseiten der Drehachse 4 sind in dem Grundkörper 2 ein erster und ein zweiter Arbeitsraum 12, 13 ausgebildet, die jeweils längliche Gestalt haben und parallel zueinander verlaufen. Zweckmäßigerweise liegen sie mit Bezug auf die Achsrichtung der Hochachse 5 in der gleichen Ebene.

Die Arbeitsräume 12, 13 sind insbesondere zylindrisch, vorzugsweise kreiszylindrisch gestaltet. Auch ein länglicher Querschnitt, beispielsweise oval oder elliptisch oder mit flachen Längsseiten und runden Schmalseiten, wäre denkbar.

Der erste Arbeitsraum 12 besitzt eine erste Längsachse 12a, der zweite Arbeitsraum 13 eine zweite Längsachse 13a.

In dem ersten Arbeitsraum 12 befindet sich ein erstes Antriebsteil 14. Der zweite Arbeitsraum 13 nimmt ein zweites Antriebsteil 15 auf. Beide Antriebsteile 14, 15 sind im zugeordneten Arbeitsraum 12, 13 längsverschiebbar, und zwar zwischen einer bei dem in der Zeichnung unten abgebildeten ersten Antriebsteil 14 in Figur 2 gezeigten vorderen Hubendlage und in Figur 3 gezeigten hinteren Hubendlage.

Jedes Antriebsteil 14, 15 ist am Außenumfang an der der Abtriebsverzahnung 7 zugewandten Umfangsseite mit einer sich linear erstreckenden Zahnstange 16 versehen. Die Zahnstange 16 kann als separate Komponente an dem Antriebsteil 14, 15 angeordnet sein, ist jedoch vorzugsweise ein einstückiger Bestandteil des jeweiligen Antriebsteils 14, 15. Sie erstreckt sich parallel zur zugeordneten Längsachse 12a, 13a, sodass sie beim Verschieben des zugehörigen Antriebsteils 14, 15 wie dieses quer zur Drehachse 4 der Abtriebswelle 3 verlagert wird.

Jede Zahnstange 16 steht mit der Abtriebsverzahnung 7 in ständigem Verzahnungseingriff. Auf diese Weise sind die beiden Antriebsteile 14, 15 und die Abtriebsverzahnung 7 in ihren Bewegungen ständig gekoppelt. Wird ein Antriebsteil 14 oder 15 zu einer Linearbewegung angetrieben, wird diese Linearbewegung durch den Verzahnungseingriff in eine Rotationsbewegung der Abtriebsverzahnung 7 und der drehfest mit dieser verbundenen Abtriebswelle 3 umgesetzt, wobei gleichzeitig das jeweils andere Antriebsteil in der Gegenrichtung verschoben wird. Der Verzahnungseingriff 16, 7 ist so ausgelegt, dass bei Einnahme der vorderen Hubendlage durch eines der Antriebsteile 14 oder 15 das andere Antriebsteil 15 oder 14 gleichzeitig die hintere Hubendlage einnimmt.

Die durch Verlagerung der Antriebsteile 14, 15 hervorgerufene rotative Bewegung der Abtriebswelle 3 sei als Abtriebsbewegung bezeichnet und ist in der Zeichnung bei 17 durch einen Doppelpfeil verdeutlicht. Liegt eine ständige drehfeste Verbindung zwischen der Abtriebsverzahnung 7 und der Abtriebswelle 3 vor, ist die Abtriebsbewegung 17 eine alternierende Drehbewegung, abwechselnd im und entgegen dem Uhrzeigersinn. Durch die Kupplungseinrichtung 8 kann die Verbindung zwischen Abtriebsverzahnung 7 und Abtriebswelle 3 zeitweilig aufgehoben werden, sodass stets nur bei der gleichen Verschieberichtung der Antriebsteile 14, 15 ein Drehmoment auf die Abtriebswelle 3 übertragen wird und diese zu einer schrittweisen unidirektionalen Abtriebsbewegung 17 angetrieben werden kann.

Die beiden Arbeitsräume 12, 13 sind an ihrer Vorderseite durch je eine zum Grundkörper 2 gehörende Vorderwand 18 verschlossen. Je eine Rückwand 19 bildet den rückseitigen Abschluss jedes Arbeitsraumes 12, 13. Beispielhaft sind die beiden Vorderwände 18 gemeinsamer Bestandteil eines vorderen Abschlussdeckels 22, der an ein die Durchgangsöffnung 6 aufweisendes Hauptteil 23 des Grundkörpers 2 stirnseitig angesetzt ist. In entsprechender Weise sind die beiden Rückwände 19 gemeinsam von einem an der entgegengesetzten Stirnseite des Hauptteils 23 angebauten hinteren Abschlussdeckel 24 gebildet. Das Hauptteil 23 ist zweckmäßigerweise ein einstückiger Körper und beinhaltet neben der Durchgangsöffnung 6 auch die beiden Längserstreckung aufweisenden Arbeitsräume 12, 13.

An ihrem untereinander in die gleiche Richtung weisenden vorderen Endbereich verfügen die beiden Antriebsteile 14, 15 über jeweils einen Antriebskolben 25, der in dem Arbeitsraum 12, 13 verschiebbar geführt ist und der am Außenumfang eine ringförmige Dichtung 29 aufweist, über die er mit der Innenumfangsfläche des zugeordneten Arbeitsraumes 12, 13 in Dichtkontakt steht.

An den Antriebskolben 25 schließt sich rückseitig, also zur Rückwand 19 hin, ein insbesondere einstückig mit dem Antriebskolben 25 ausgebildeter Rohrabschnitt 26 in koaxialer Verlängerung an. Dieser Rohrabschnitt 26 trägt am Außenumfang die Zahnstange 16.

Es wäre möglich, Antriebskolben 25 und Rohrabschnitt 26 als separate Teile auszubilden, die durch geeignete Befestigungsmaßnahmen miteinander verbunden sind.

Der Antriebskolben 25 unterteilt den zugeordneten Arbeitsraum 12, 13 in eine ihm zu der Vorderwand 18 hin vorgelagerte Beaufschlagungskammer 27 und eine sich rückseitig, zur Rückwand 19 an ihn anschließende weitere Kammer, die als Zahnstangenkammer 28 bezeichnet wird, weil sie unter anderem die Zahnstange 16 des zugeordneten Antriebsteils 14, 15 aufnimmt.

Aufgrund ihrer mit der Innenumfangsfläche des Arbeitsraumes 12, 13 kooperierenden Dichtung 29 ist die Zahnstangenkammer 28 fluiddicht von der Beaufschlagungskammer 27 abgetrennt. Die Dichtung 29 ist so ausgebildet, dass ein Fluidübertritt von der Beaufschlagungskammer 27 in die Zahnstangenkammer 28 verhindert wird, auch wenn in der Beaufschlagungskammer 27 ein wesentlich höherer Druck als in der Zahnstangenkammer 28 herrscht. Als Dichtungsring 29 verwendet man insbesondere einen sogenannten Nutring, dessen Lippen in Richtung der Beaufschlagungskammer 27 orientiert sind.

In jede Beaufschlagungskammer 27 mündet mindestens ein die Wandung des Grundkörpers 2 durchsetzender fluidischer Steuerkanal 32, durch den hindurch die zugehörige Beaufschlagungskammer 27 gesteuert mit einem Antriebsfluid beaufschlagbar ist. Bei dem Antriebsfluid handelt es sich vorzugsweise um Druckluft oder um ein anderes gasförmiges Antriebsmedium. Es kann jedoch auch ein flüssiges Antriebsmedium verwendet werden.

Beispielhaft durchsetzen die Steuerkanäle 32 die Vorderwand 18. Sie könnten jedoch auch einen anderen Verlauf innerhalb des Grundkörpers 2 aufweisen.

Dem der Beaufschlagungskammer 27 entgegengesetzten Ende der Steuerkanäle 32 ist jeweils eine Anschlussvorrichtung 33 zugeordnet, beispielsweise eine Steckanschlussvorrichtung, über die eine das Antriebsfluid zu- und abführende Fluidleitung anschließbar ist. Für die Steuerung der Fluidbeaufschlagung ist eine nicht weiter dargestellte Steuerventileinrichtung zuständig.

Die Zahnstangenkammer 28 ist nicht für eine aktive Fluidbeaufschlagung bestimmt. Sie steht ständig mit der Atmosphäre in Verbindung. Mit anderen Worten ist die Zahnstangenkammer 28 ständig entlüftet.

Zur Definition des Entlüftungsweges könnte für jede Zahnstangenkammer 28 ein mit dieser kommunizierender, zur Außenfläche des Grundkörpers 2 ausmündender spezieller Entlüftungskanal 34 vorhanden sein, wie dies in der Zeichnung strichpunktiert angedeutet ist. Beim Ausführungsbeispiel kann auf einen solchen speziellen Entlüftungskanal 34 verzichtet werden, weil der Entlüftungsweg ausschließlich durch zwischen Bauteilen der Drehantriebsvorrichtung 1 vorhandene Zwischenräume definiert wird. Der Entlüftungsweg verläuft exemplarisch von der Zahnstangenkammer 28 über den Eingriffsbereich zwischen Zahnstange 16 und Abtriebsverzahnung 7 in die Durchgangsöffnung 6 und anschließend durch diese hindurch in axialer Richtung zur Ober- und/oder Unterseite des Grundkörpers 2.

Wie aus Figur 1 erkennbar ist, ist die Abtriebswelle 3 mit einem außen am Grundkörper 2 angeordneten Drehteller 35 drehfest verbunden. Es kann eine Schraubverbindung vorliegen oder auch eine einstückige Ausführung. Der eben angesprochene Entlüftungsweg verläuft hierbei unter anderem durch den Ringspalt 36 zwischen dem Außenumfang des Drehtellers 35 und dem diesen umschließenden Abschnitt des Grundkörpers 2.

Innerhalb der Durchgangsöffnung 6 kann die verdrängte oder eingesaugte Luft ohne weiteres die dort vorhandene Drehlagereinrichtung durchströmen.

Jedes Antriebsteil 14, 15 kann ausgehend von seiner vorderen Hubendlage durch Fluidbeaufschlagung der zugeordneten Beaufschlagungskammer 27 zu einer durch einen Pfeil angedeuteten linearen Arbeitsbewegung 37 in Richtung der Rückwand 19 veranlasst werden. Die Luft aus der ihr Volumen dabei allmählich verringernden Zahnstangenkammer 28 wird auf dem beschriebenen Entlüftungsweg zur Atmosphäre ausgeschoben. Auf diese Weise kann verhindert werden, dass sich in der Zahnstangenkammer 28 ein nennenswerter Überdruck aufbaut.

Im Betrieb der Drehantriebsvorrichtung 1 werden die beiden Beaufschlagungskammern 27 abwechselnd gegensinnig mit Druck beaufschlagt und druckentlastet. Aufgrund des gleichzeitigen Verzahnungseingriffes beider Antriebsteile 14, 15 mit der Abtriebsverzahnung 7 führt somit jeweils das eine Antriebsteil 14 oder 15 die Arbeitsbewegung 37 aus, während gleichzeitig das jeweils andere Antriebsteil eine Rückbewegung in die vordere Hubendlage durchführt. Daraus resultiert dann, je nachdem, ob eine zusätzliche Kupplungseinrichtung 8 eingesetzt wird oder nicht, eine unidirektionale schrittweise Abtriebsbewegung 17 oder eine hin und her gehende Abtriebsbewegung 17 der Abtriebsweile 3 und des mit dieser verbundenen Drehtellers 35.

Da der mögliche Aufbau der Kupplungseinrichtung 8 als solches bekannt ist, wird an dieser Stelle auf eine detaillierte Erläuterung verzichtet. Die Ausgestaltung kann sich beispielsweise am Inhalt der DE 10222815 A1 orientieren.

Um die einzelnen Komponenten der Drehantriebsvorrichtung 1 vor Beschädigung zu schützen, wenn ein fluidisch angetriebenes Antriebsteil 14 oder 15 bei Erreichen seiner hinteren Hubendlage auf die Rückwand 19 aufprallt, ist die Drehantriebsvorrichtung 1 mit Maßnahmen zur Aufpralldämpfung ausgestattet. Diese beinhalten einen von dem ersten Antriebsteil 14 in der drucklosen Zahnstangenkammer 28 getragenen fluidischen Stoßdämpfer 38, der mit einer an der zugeordneten Rückwand in seinem Hubweg liegend angeordneten Anschlagfläche 42 kooperieren kann.

Der fluidische Stoßdämpfer 38 ist beispielsweise ein hydraulischer Stoßdämpfer, kann aber auch ein pneumatischer Stoßdämpfer sein. Bevorzugt ist er gemäß den Ausführungen in der EP 1081408 B1 aufgebaut, sodass zur Vermeidung von Wiederholungen auf die dortigen Ausführungen verwiesen wird. Zusammenfassend kann gesagt werden, dass der Stoßdämpfer 38 ein bevorzugt zylindrisches Stoßdämpfergehäuse 43 aufweist, aus dem an seiner vorderen Stirnseite eine linear verschiebbare Stoßdämpferstange 44 herausragt, die mit einem nicht weiter abgebildeten Verdrängerkolben im Innern des Stoßdämpfergehäuses 43 bewegungsgekoppelt ist. In der aus Figur 2 ersichtlichen Grundstellung ragt die Stoßdämpferstange 44 weitestmöglich nach vorne aus dem Stoßdämpfergehäuse 43 heraus. Bei axialer Beaufschlagung wird sie in das Stoßdämpfergehäuse 43 hinein zurückgeschoben, wobei sie den darin befindlichen Verdrängungskolben mitnimmt, der ein im Stoßdämpfergehäuse 43 aufgenommenes Dämpfungsfluid durch eine interne Drosseleinrichtung hindurch verdrängt.

Der Stoßdämpfer 38 ist mit seinem Stoßdämpfergehäuse 43 im Innenraum 45 des Rohrabschnittes 26 untergebracht. Seine Stoßdämpferstange 44 ragt in Richtung der Rückwand 19, wobei aber ihre Stirnfläche 47 der Anschlagfläche 42 mit axialem Abstand gegenüberliegt, wenn sich das erste Antriebsteil 14 in der vorderen Hubendlage befindet.

Der Stoßdämpfer 38 ist mit seinem Stoßdämpfergehäuse 43 einfach axial von der dem Antriebskolben 25 entgegengesetzten Stirnseite her in den Innenraum 45 eingesteckt, wobei er sich mit der rückwärtigen Stirnfläche 46 seines Stoßdämpfergehäuses 43 axial an dem Antriebskolben 25 abstützt. Ein dem Stoßdämpfergehäuse 43 an der Seite der Stoßdämpferstange 44 vorgelagerter Sicherungsring 48 greift lösbar in die Innenumfangsfläche des Rohrabschnittes 26 ein und sichert das Stoßdämpfergehäuse 43 axial in seiner Position, entgegengesetzt zu dem Antriebskolben 25. Auf diese Weise ist das Stoßdämpfergehäuse 43 axial unbeweglich an dem ersten Antriebsteil 14 gehalten.

Nimmt das erste Antriebsteil 14 die vordere Hubendlage ein, ragt der Stoßdämpfer 38 mit seiner Stoßdämpferstange 44 rückseitig aus dem Rohrabschnitt 26 axial hinaus.

Vorzugsweise ist das Stoßdämpfergehäuse 43 über seine gesamte axiale Länge im Innern des Rohrabschnittes 26 aufgenommen.

Für die Befestigung des Stoßdämpfers 38 an dem ersten Antriebsteil 14 kommen prinzipiell auch andere Befestigungsmaßnahmen in Frage. Beispielsweise könnte das Stoßdämpfergehäuse 43 eingeschraubt werden. Die beispielhafte Lösung erweist sich jedoch hinsichtlich Herstellung und Handhabbarkeit als besonders einfach.

Bei Ausführung der Arbeitsbewegung 37 ausgehend von der vorderen Hubendlage bewegt sich zunächst der gesamte Stoßdämpfer 38 mit dem ersten Antriebsteil 14 mit. Kurz vor Erreichen der hinteren Hubendlage trifft die ausgefahrene Stoßdämpferstange 44 mit ihrer Stirnfläche 47 auf die Anschlagfläche 42 auf und wird somit an ihrer Weiterbewegung gehindert. Da sich die Arbeitsbewegung 37 des ersten Antriebsteils 14 jedoch fortsetzt, wird die Stoßdämpferstange 44 in das Stoßdämpfergehäuse 43 hineingeschoben, woraus ein starkes Abbremsen der Arbeitsbewegung 37 resultiert, sodass das erste Antriebsteil 14 nur noch mit geringer Bewegungsenergie auf die Rückwand 19 aufprallt.

Der fluidische Stoßdämpfer 38 ist hierbei durch den Antriebskolben 25 stets fluiddicht von der unter Überdruck stehenden Beaufschlagungskammer 27 abgeschottet. Seine Dämpfungsfunktion kann also von dem verwendeten Antriebsfluid nicht beeinträchtigt werden. Er befindet sich ständig in der drucklosen Zahnstangenkammer 28.

Das zweite Antriebsteil 15 ist bei dem erläuterten Ausführungsbeispiel nicht mit einem fluidischen Stoßdämpfer bestückt. Dies kann seinen Grund beispielsweise darin haben, dass für die entsprechende Bewegungsrichtung externe Stoßdämpfmaßnahmen getroffen sind, die nicht weiter ersichtlich sind. Auch wenn eine Kupplungseinrichtung 8 verwendet wird, die einen Rückhub mit verminderter Energieaufnahme zulässt, kann auf einen zweiten Stoßdämpfer verzichtet werden.

In Figur 3 ist angedeutet, dass auch das zweite Antriebsteil 15 bei Bedarf selbstverständlich mit einem hier nur strichpunktiert angedeuteten weiteren fluidischen Stoßdämpfer 38 ausgestattet sein kann. Aufbau und Funktionsweise entsprechen dann dem eben anhand des ersten Antriebsteils 14 erläuterten. Es wird dann die Arbeitsbewegung 37 von sowohl dem ersten Antriebsteil 14 als auch dem zweiten Antriebsteil 15 fluidisch stoßgedämpft.

Unabhängig davon, ob nur ein Antriebsteil oder ob beide Antriebsteile mit einem fluidischen Stoßdämpfer 38 ausgestattet sind, empfiehlt sich für beide Antriebsteile 14, 15 eine identische Ausgestaltung.

Selbst wenn stoßdämpfende Maßnahmen vorhanden sind, kann das Erreichen der hinteren Hubendlage mit einem unerwünschten Aufprallgeräusch verbunden sein. Dies insbesondere dann, wenn sowohl die Rückwand 19 als auch der stirnseitig auf diese auftreffende Rohrabschnitt 26 aus Metall bestehen. Daher besteht die optionale Möglichkeit, an der dem Antriebsteil 14, 15 zugewandten Innenseite der Rückwand 19 ein elastisches Pufferelement 52 vorzusehen, das im Hubweg des Rohrabschnittes 26 liegt. Es handelt sich hierbei insbesondere um einen Körper aus Material mit gummielastischen Eigenschaften.

Das Pufferelement 52 kann alternativ auch am Abtriebsteil 14, 15 angeordnet sein, insbesondere an der Stirnseite dessen Rohrabschnittes 26, sodass es die Linearbewegung des Antriebsteils 14, 15 mitmacht.

Entsprechend dem ringförmigen Querschnitt des Rohrabschnittes 26 ist das elastische Pufferelement 52 zweckmäßigerweise ebenfalls ringförmig ausgebildet und derart koaxial zu dem Rohrabschnitt 26 angeordnet, dass es mit dessen der Rückwand 19 zugewandter ringförmiger Stirnfläche 53 axial fluchtet. Auf diese Weise kann eine symmetrische Krafteinleitung erzielt werden.

Das ringförmige Pufferelement 52 ist bevorzugt so angeordnet, dass es die Anschlagfläche 42, in Achsrichtung der Längsachse 12a, 13a betrachtet, in insbesondere konzentrischer Weise umschließt. Der Stoßdämpfer 38 ist zweckmäßigerweise so an dem Antriebsteil 14, 15 angeordnet, dass seine Längsachse mit der zugeordneten Längsachse 12a, 13a des Arbeitsraumes 12, 13 zusammenfällt.

Das elastische Pufferelement 52 ist zweckmäßigerweise auch oder gerade in Verbindung mit einem zweiten Antriebsteil 15 vorhanden, das keinen fluidischen Stoßdämpfer 38 aufweist.

Die beispielhafte Drehantriebsvorrichtung 1 bietet auch noch die Möglichkeit, den wirksamen Dämpfungshub des fluidischen Stoßdämpfers 38 zu beeinflussen und dadurch die Dämpfungscharakteristik an den jeweiligen Belastungsfall anzupassen. Hierzu kann die Axialposition der Anschlagfläche 42 in unterschiedliche Positionen eingestellt werden.

Möglich ist dies dadurch, dass die Anschlagfläche 42 nicht direkt an der Rückwand 19 angeordnet ist, sondern stirnseitig an einem sich an der Rückwand 19 in Richtung der zugeordneten Längsachse 12a, 13a verstellbar abstützenden separaten Anschlagglied 54. Das Anschlagglied 54 ist koaxial zu der Längsachse 12a, 13a angeordnet und exemplarisch als Schraubglied ausgeführt, das in eine die Rückwand 19 durchsetzende Gewindebohrung eingeschraubt ist. Von außen her kann seine Einschraubtiefe verändert werden, sodass sich die axiale Relativlage der Anschlagfläche 42 bezüglich der dem Antriebsteil 14, 15 zugewandten Innenfläche der Rückwand 19 verändern lässt. Ein Sicherungselement 55 erlaubt eine Positionssicherung des Anschlaggliedes 54 in der eingestellten Anschlagposition.

Je weiter das Anschlagglied 54 in die zugeordnete Zahnstangenkammer 28 hineinragt, desto früher beginnt die durch den Stoßdämpfer 38 veranlasste Dämpfungsphase und desto länger ist der zur Verfügung gestellte Dämpfungsweg.

## Patentansprüche

1. Fluidbetätigte Drehantriebsvorrichtung, mit einer an einem Grundkörper (2) drehbar gelagerten Abtriebswelle (3), die zu einer rotativen Abtriebsbewegung (17) antreibbar ist, indem sie über eine drehfest mit ihr verbundene oder verbindbare Abtriebsverzahnung (7) mit einer Zahnstange (16) mindestens eines in einem Arbeitsraum (12, 13) des Grundkörpers (2) quer zur Drehachse (4) der Abtriebswelle (3) linear verschiebbar gelagerten Antriebsteils (14, 15) in Verzahnungseingriff steht, wobei das Antriebsteil (14, 15) an seinem vorderen Endbereich einen Antriebskolben (25) aufweist, der mit der Innenumfangsfläche des Arbeitsraumes (12, 13) derart in Dichtkontakt steht, dass er den Arbeitsraum (12, 13) unter gegenseitiger Abdichtung in eine vor dem Antriebskolben (25) liegende Beaufschlagungskammer (27) und eine hinter dem Antriebskolben (25) liegende, die Zahnstange (16) aufnehmende Zahnstangenkammer (28) unterteilt, wobei die Beaufschlagungskammer (27) über einen fluidischen Steuerkanal (32) mit einem Antriebsfluid beaufschlagbar ist, um das Antriebsteil (14, 15) zur Ausführung einer Arbeitsbewegung (37) in Richtung einer Rückwand (19) des Arbeitsraumes (12, 13) zu verschieben, und wobei sich die die Zahnstange (16) enthaltende Zahnstangenkammer (28) ausgehend von dem Antriebskolben (25) bis zu der Rückwand (19) erstreckt und ständig mit der Atmosphäre verbunden ist, wobei das Antriebsteil (14, 15) in der Zahnstangenkammer (28) einen fluidischen Stoßdämpfer (38) trägt, der zum Abbremsen der Arbeitsbewegung (37) mit einer an der Rückwand (19) angeordneten Anschlagfläche (42) kooperiert, wobei ferner der Stoßdämpfer (38) ein an dem Antriebsteil (14, 15) befestigtes und über seine gesamte Länge im Innenraum (45) eines Rohrabschnittes (26) des Antriebsteils (14, 15) aufgenommenes Stoßdämpfergehäuse (43) und eine diesbezüglich verschiebbare, in Richtung zu der Anschlagfläche (42) aus dem Stoßdämpfergehäuse (43) herausragende Stoßdämpferstange (44) aufweist, **dadurch gekennzeichnet, dass** der fluidische Stoßdämpfer (38) durch den Antriebskolben (25) von der Beaufschlagungskammer (27) dicht abgeschottet ist, wobei er mit seinem Stoßdämpfergehäuse (43) von der dem Antriebskolben (25) entgegengesetzten Stirnseite her in den Innenraum (45) des Rohrabschnittes (26) eingesteckt ist, so dass sich das Stoßdämpfergehäuse (43) im Innenraum (45) des Rohrabschnittes (26) mit seiner rückseitigen Stirnfläche (46) an dem Antriebskolben (25) axial abstützt, wobei das Stoßdämpfergehäuse (43) durch einen ihm an der Seite der Stoßdämpferstange (44) vorgelagerten, an der Innenumfangsfläche des Rohrabschnittes (26) fixierten Sicherungsring (48) in dem Rohrabschnitt (26) gehalten ist.

2. Drehantriebsvorrichtung nach Anspruch 1, **dadurch gekennzeichnet, dass** der Stoßdämpfer (38) in der von der Rückwand (19) weitestmöglich entfernten vorderen Hubendlage des Antriebsteils (14, 15) von der Anschlagfläche (42) abgehoben ist.

3. Drehantriebsvorrichtung nach Anspruch 1 oder 2, **dadurch gekennzeichnet, dass** sich die Anschlagfläche (42) an einem in der Verschieberichtung des Antriebsteils (14, 15) verstellbar an der Rückwand (19) angeordneten Anschlagglied (54) befindet.

4. Drehantriebsvorrichtung nach Anspruch 3, **dadurch gekennzeichnet, dass** das Anschlagglied (54) ein in die Rückwand (19) eingeschraubtes Schraubglied ist.

5. Drehantriebsvorrichtung nach einem der Ansprüche 1 bis 4, **dadurch gekennzeichnet, dass** die Zahnstange (16) außen an dem sich axial an den Antriebskolben (25) anschließenden, mit letzterem insbesondere einstückig ausgebildeten Rohrabschnitt (26) des Antriebsteils (14, 15) angeordnet ist.

6. Drehantriebsvorrichtung nach einem der Ansprüche 1 bis 5, **dadurch gekennzeichnet, dass** der der Beaufschlagungskammer (27) entgegengesetzten Seite des Antriebsteils (14, 15) ein bei Erreichen der hinteren Hubendlage des Antriebsteils (14, 15) wirksames elastisches Pufferelement (52) zugeordnet ist, das zweckmäßigerweise ringförmig ausgebildet ist und, in der Längsrichtung des zugeordneten Arbeitsraumes (12, 13) betrachtet, die Anschlagfläche (42) umschließt und das insbesondere derart neben der Anschlagfläche (42) ortsfest an der dem Antriebsteil (14, 15) zugewandten Innenseite der Rückwand (19) angeordnet ist, dass das Antriebsteil (14, 15) bei Erreichen seiner hinteren Hubendlage darauf auftreffen kann.

7. Drehantriebsvorrichtung nach einem der Ansprüche 1 bis 6, **dadurch gekennzeichnet, dass** der Stoßdämpfer (38) ein hydraulischer oder pneumatischer Stoßdämpfer ist.

8. Drehantriebsvorrichtung nach einem der Ansprüche 1 bis 7, **dadurch gekennzeichnet, dass** die Abtriebsverzahnung (7) von einem zur Abtriebswelle (3) koaxialen Abtriebsritzel gebildet ist.

9. Drehantriebsvorrichtung nach einem der Ansprüche 1 bis 8, **dadurch gekennzeichnet, dass** die Verbindung zwischen der Zahnstangenkammer (28) und der Atmosphäre durch zwischen Bauteilen der Drehantriebsvorrichtung (1) vorhandene Zwischenräume hindurch erfolgt.

10. Drehantriebsvorrichtung nach einem der Ansprüche 1 bis 9, **dadurch gekennzeichnet, dass** zwei mit der Abtriebsverzahnung (7) in Verzahnungseingriff stehende, insbesondere identisch ausgebildete Antriebsteile (14, 15) vorhanden sind, die jeweils in einem von zwei vorzugsweise mit Parallelausrichtung nebeneinander angeordneten Arbeitsräumen (12, 13) verschiebbar gelagert sind und die beide durch Fluidbeaufschlagung der von ihnen abgetrennten Beaufschlagungskammer (27) zu einer Arbeitsbewegung (37) antreibbar sind, wobei die beiden Arbeitsbewegungen (37) einander entgegengesetzt orientiert sind und durch die Arbeitsbewegung (37) des jeweils einen Antriebsteils (14, 15) das jeweils andere Antriebsteil (15, 14) in entgegengesetzter Richtung verlagert wird und wobei die Abtriebsverzahnung (7) zweckmäßigerweise zwischen den beiden Arbeitsräumen (12, 13) angeordnet ist.

11. Drehantriebsvorrichtung nach einem der Ansprüche 1 bis 10, **dadurch gekennzeichnet, dass** der insgesamt fluidundurchlässig ausgebildete Antriebskolben (25) zur fluiddichten Abtrennung von Beaufschlagungskammer (27) und Zahnstangenkammer (28) im Bereich seines Außenumfanges eine gleitverschieblich an der Innenumfangsfläche des Arbeitsraumes (12, 13) anliegende ringförmige Dichtung (29) aufweist.

12. Drehantriebsvorrichtung nach einem der Ansprüche 10 oder 11, **dadurch gekennzeichnet, dass** nur eines der Antriebsteile (14) oder beide Antriebsteile (14, 15) mit einem fluidischen Stoßdämpfer (38) ausgestattet ist/sind.

13. Drehantriebsvorrichtung nach einem der Ansprüche 1 bis 12, **dadurch gekennzeichnet, dass** zwischen der Abtriebsverzahnung (7) und der Abtriebswelle (3) eine Kupplungseinrichtung (8) zwischengeschaltet ist, durch die die antriebsmäßige Verbindung zwischen der Abtriebsverzahnung (7) und der Abtriebswelle (3) wahlweise hergestellt oder unterbrochen werden kann.

## Claims

1. Fluid-actuated rotary drive device with an output shaft (3) mounted rotatably on a base body (2) and drivable to make a rotating output movement (17) while being in gearing engagement, via an output gearing (7) which is or may be connected to it, with a gear rack (16) of at least one drive section (14, 15) mounted with linear movement facility in a working space (12, 13) of the base body (2) at right-angles to the rotation axis (4) of the output shaft (3), wherein the drive section (14, 15) has in its front end area a driving piston (25) which is in sealing contact with the inner peripheral surface of the working space (12, 13) in such a way that it divides the working space (12, 13) with mutual sealing into a pressurising chamber (27) lying ahead of the driving piston (25) and a gear rack chamber (28) accommodating the gear rack (16) and lying behind the driving piston (25), wherein the pressurising chamber (27) may be pressurised via a fluidic control passage (32) by a drive fluid in order to move the drive section (14, 15) to execute an operating movement (37) towards a rear wall (19) of the working space (12, 13), and wherein the gear rack chamber (28) containing the gear rack (16) extends from the driving piston (25) to the rear wall (19) and is connected constantly to the atmosphere, wherein the drive section (14, 15) carries in the gear rack chamber (28) a fluidic shock absorber (38) which cooperates with a stop face (42) provided on the rear wall (19) to brake the operating movement (37), wherein moreover the shock absorber (38) has a shock absorber housing (43) fixed to the drive section (14, 15) and accommodated over its entire length in the interior (45) of a tube section (26) of the drive section (14, 15), and a shock absorber rod (44), movable relative to the former and extending from the shock absorber housing (43) towards the stop face (42), **characterised in that** the fluidic shock absorber (38) is tightly sealed off from the pressurising chamber (27) by the driving piston (25), wherein it is inserted into the interior (45) of the tube section (26) with its shock absorber housing (43) from the end face opposite the driving piston (25), so that the shock absorber housing (43) in the interior (45) of the tube section (26) rests with its rear end face (46) axially on the driving piston (25), wherein the shock absorber housing (43) is held in the tube section (26) by a locking ring (48) mounted in front of it to the side of the shock absorber rod (44) and fixed to the inner peripheral surface of the tube section (26).

2. Rotary drive device according to claim 1, **characterised in that** the shock absorber (38) is raised from the stop face (42) in the front end-of-stroke position of the drive section (14, 15) which is furthest from the rear wall (19).

3. Rotary drive device according to claim 1 or 2, **characterised in that** the stop face (42) is located on a stop member (54) fitted to the rear wall (19) and adjustable in the direction of movement of the drive section (14, 15).

4. Rotary drive device according to claim 3, **characterised in that** the stop member (54) is a screwed element which is screwed into the rear wall (19).

5. Rotary drive device according to any of claims 1 to 4, **characterised in that** the gear rack (16) is mounted externally on the tube section (26) of the drive section (14, 15) axially adjoining the driving piston (25) and in particular made integral with the latter.

6. Rotary drive device according to any of claims 1 to 5, **characterised in that** the side of the drive section (14, 15) opposite the pressurising chamber (27) is assigned an elastic buffer element (52), effective on reaching the rear end-of-stroke position of the drive section (14, 15) and expediently annular in shape and which, viewed in the axial direction of the assigned working space (12, 13), encompasses the stop face (42) and is in particular fitted immovably to the inside of the rear wall (19) facing the drive section (14, 15) in such a way that the drive section (14, 15) is able to strike against it on reaching its rear end-of-stroke position.

7. Rotary drive device according to any of claims 1 to 6, **characterised in that** the shock absorber (38) is an hydraulic or pneumatic shock absorber.

8. Rotary drive device according to any of claims 1 to 7, **characterised in that** the output gearing (7) is formed by a drive pinion coaxial to the output shaft (3).

9. Rotary drive device according to any of claims 1 to 8, **characterised in that** the connection between the gear rack chamber (28) and the atmosphere is made through spaces which exist between components of the rotary drive device (1).

10. Rotary drive device according to any of claims 1 to 9, **characterised in that** two drive sections (14, 15) in geared engagement with the output gearing (7) and in particular identical are provided, each mounted movably in one of two working spaces (12, 13), preferably arranged next to one another with parallel alignment, and both drivable through fluidic pressurisation of the pressurising chamber (27) separated by them to make an operating movement (37), wherein the two operating movements (37) are oriented opposite to one another and through the operating movement (37) of the one drive section (14, 15) the other respective drive section (15, 14) is displaced in the opposite direction, and wherein the output gearing (7) is expediently provided between the two working spaces (12, 13).

11. Rotary drive device according to any of claims 1 to 10, **characterised in that** the driving piston (25), which is altogether impervious to fluid, has in the area of its outer periphery an annular seal (29) able to slide on the inner peripheral surface of the working space (12, 13), for fluid-tight separation of pressurising chamber (27) and gear rack chamber (28).

12. Rotary drive device according to any of claims 10 or 11, **characterised in that** only one of the drive sections (14) or both drive sections (14, 15) is/are equipped with a fluidic shock absorber (38).

13. Rotary drive device according to any of claims 1 to 12, **characterised in that** there is connected between the output gearing (7) and the output shaft (3) a connection device (8) through which the driving connection between the output gearing (7) and the output shaft (3) is alternately made or broken.

## Revendications

1. Dispositif d'entraînement de rotation à actionnement fluidique, comprenant un arbre de sortie (3) logé de manière à pouvoir tourner au niveau d'un corps de base (2), lequel arbre de sortie peut être entraîné et amené à effectuer un déplacement de sortie (17) rotatif, en ce qu'il est en prise par engrènement avec une crémaillère (16) d'au moins une partie d'entraînement (14, 15) logée de manière linéairement coulissable dans un espace de travail (12, 13) du corps de base (2) de manière transversale par rapport à l'axe de rotation (4) de l'arbre de sortie (3), par l'intermédiaire d'une denture de sortie (7) reliée ou pouvant être reliée de manière solidaire en rotation à l'arbre de sortie, sachant que la partie d'entraînement (14, 15) présente au niveau de sa zone d'extrémité avant un piston d'entraînement (25) qui se trouve en contact étanche avec la surface périphérique intérieure de l'espace de travail (12, 13) de telle manière qu'il divise l'espace de travail (12, 13), tout en assurant une étanchéification réciproque, en une chambre d'injection (27) se trouvant en amont du piston d'entraînement (25) et en une chambre de crémaillère (28) se trouvant en aval du piston d'entraînement (25) et logeant la crémaillère (16), sachant que la chambre d'injection (27) peut être soumise à l'action d'un fluide d'entraînement par l'intermédiaire d'un canal de commande fluidique (32) afin de déplacer par coulissement la partie d'entraînement (14, 15) et d'amener cette dernière à effectuer un déplacement de travail (37) en direction d'une paroi arrière (19) de l'espace de travail (12, 13), et sachant que la chambre de crémaillère (28) comportant la crémaillère (16) s'étend depuis le piston d'entraînement (25) jusqu'à la paroi arrière (19) et est reliée en permanence à l'atmosphère, sachant que la partie d'entraînement (14, 15) porte dans la chambre de crémaillère (28) un amortisseur de choc fluidique (38) coopérant avec une surface de butée (42) disposée au niveau de la paroi arrière (19) afin de freiner le déplacement de travail (37), sachant qu'en outre l'amortisseur de choc (38) présente un boîtier d'amortisseur de choc (43) fixé au niveau de la partie d'entraînement (14, 15) et logé sur toute sa longueur dans l'espace intérieur (45) d'une section tubulaire (26) de la partie d'entraînement (14, 15) et une tige d'amortisseur de choc (44) pouvant être déplacée par coulissement et faisant saillie du boîtier d'amortisseur de choc (43) en direction de la surface de butée (42), **caractérisé en ce que** l'amortisseur de choc (38) fluidique est cloisonné de manière étanche par le piston d'entraînement (25) de la chambre d'injection (27), sachant qu'il est placé avec son boîtier d'amortisseur de choc (43), depuis le côté frontal opposé au piston d'entraînement (25), dans l'espace intérieur (45) de la section tubulaire (26) de sorte que le boîtier d'amortisseur de choc (43) s'appuie axialement au niveau du piston d'entraînement (25) par sa surface frontale (46) arrière dans l'espace intérieur (45) de la section tubulaire (26), sachant que le boîtier d'amortisseur de choc (43) est maintenu dans la section tubulaire (26) par un circlip (48) logé en amont du boîtier d'amortisseur au niveau du côté de la tige d'amortisseur de choc (44), fixé au niveau de la surface périphérique intérieure de la section tubulaire (26).

2. Dispositif d'entraînement de rotation selon la revendication 1, **caractérisé en ce que** l'amortisseur de choc (38) est levé par la surface de butée (42) dans la position de course finale avant, éloignée autant que possible de la paroi arrière (19), de la partie d'entraînement (14, 15).

3. Dispositif d'entraînement de rotation selon la revendication 1 ou 2, **caractérisé en ce que** la surface de butée (42) se trouve au niveau d'un organe de butée (54) disposé au niveau de la paroi arrière (19) de manière à pouvoir être déplacé dans la direction de déplacement par coulissement de la partie d'entraînement (14, 15).

4. Dispositif d'entraînement de rotation selon la revendication 3, **caractérisé en ce que** l'organe de butée (54) est un organe à visser vissé dans la paroi arrière (19).

5. Dispositif d'entraînement de rotation selon l'une quelconque des revendications 1 à 4, **caractérisé en ce que** la crémaillère (16) est disposée à l'extérieur au niveau de la section tubulaire (26) de la partie d'entraînement (14, 15), se raccordant axialement au piston d'entraînement (25), réalisée d'un seul tenant en particulier avec ce dernier.

6. Dispositif d'entraînement de rotation selon l'une quelconque des revendications 1 à 5, **caractérisé en ce qu'**un élément tampon (52) élastique actif lorsque la position de course finale arrière de la partie d'entraînement (14, 15) est atteinte est associé au côté de la partie d'entraînement (14, 15) opposé à la chambre d'injection (27), **en ce que** ledit élément tampon est réalisé de manière appropriée de manière à présenter une forme annulaire, et, vu dans le sens de la longueur de l'espace de travail (12, 13) associé, entoure la surface de butée (42) et qui est disposé en particulier de manière immobile au niveau du côté intérieur de la paroi arrière (19) tourné vers la partie d'entraînement (14, 15), à côté de la surface de butée (42), et **en ce que** la partie d'entraînement (14, 15) peut buter sur l'élément tampon en atteignant sa position de course finale arrière.

7. Dispositif d'entraînement de rotation selon l'une quelconque des revendications 1 à 6, **caractérisé en ce que** l'amortisseur de choc (38) est un amortisseur de choc hydraulique ou pneumatique.

8. Dispositif d'entraînement de rotation selon l'une quelconque des revendications 1 à 7, **caractérisé en ce que** la denture de sortie (7) est formée par un pignon de sortie coaxial par rapport à l'arbre de sortie (3).

9. Dispositif d'entraînement de rotation selon l'une quelconque des revendications 1 à 8, **caractérisé en ce que** la liaison entre la chambre de crémaillère (28) et l'atmosphère est effectuée par des espaces intermédiaires présents entre les composants du dispositif d'entraînement de rotation (1).

10. Dispositif d'entraînement de rotation selon l'une quelconque des revendications 1 à 9, **caractérisé en ce que** sont présentes deux parties d'entraînement (14, 15) réalisées notamment de manière identique et se trouvant en prise par engrènement avec la denture de sortie (7), lesquelles parties d'entraînement sont logées respectivement de manière à pouvoir se déplacer par coulissement dans l'un des deux espaces de travail (12, 13) disposés de préférence l'un à côté de l'autre selon une orientation parallèle et peuvent être entraînées et amenées à effectuer un déplacement de travail (37) en soumettant la chambre d'injection (27) séparée desdites parties d'entraînement à l'action d'un fluide, sachant que les deux déplacements de travail (37) sont orientés de manière opposée l'un par rapport à l'autre et que le déplacement de travail (37) de l'une des parties d'entraînement (14, 15) permet de déplacer dans la direction opposée l'autre partie d'entraînement (15, 14), et sachant que la denture de sortie (7) est disposée de manière appropriée entre les deux espaces de travail (12, 13).

11. Dispositif d'entraînement de rotation selon l'une quelconque des revendications 1 à 10, **caractérisé en ce que** le piston d'entraînement (25) réalisé globalement de manière imperméable aux fluides présente aux fins de la séparation étanche aux fluides de la chambre d'injection (27) et de la chambre de crémaillère (28), dans la zone de sa périphérie extérieure, un joint d'étanchéité (29) annulaire reposant de manière mobile par glissement au niveau de la surface périphérique intérieure de l'espace de travail (12, 13).

12. Dispositif d'entraînement de rotation selon l'une quelconque des revendications 10 ou 11, **caractérisé en ce que** seulement une des parties d'entraînement (14) ou les deux parties d'entraînement (14, 15) est/sont équipée(s) d'un amortisseur de choc (38) fluidique.

13. Dispositif d'entraînement de rotation selon l'une quelconque des revendications 1 à 12, **caractérisé en ce qu'**un système de couplage (8) est intercalé entre la denture de sortie (7) et l'arbre de sortie (3), lequel système de couplage permet d'établir ou d'interrompre la liaison en entraînement entre la denture de sortie (7) et l'arbre de sortie (3).
